# FASCICULE DE BREVET EUROPEEN

(11) **EP 2 847 079 B1**
(45) Date de publication et mention de la délivrance du brevet: **07.12.2016**
(21) Numéro de dépôt: 13728446.9
(22) Date de dépôt: 07.05.2013
(51) Int. Cl.: B65D 5/00, B65D 5/42

(54) **BOITE A CENTREURS BOMBES ET FLAN POUR LA REALISATION D'UNE TELLE BOITE**
SCHACHTEL MIT KONVEXEN ZENTRIERELEMENTEN SOWIE ZUSCHNITT ZUR HERSTELLUNG SOLCH EINER SCHACHTEL
BOX HAVING CONVEX CENTRING ELEMENTS, AND BLANK FOR MANUFACTURING SUCH A BOX

(30) Priorité: 09.05.2012 FR 1201355
(43) Date de publication de la demande: 18.03.2015
(73) Titulaire: Otor, 92800 Puteaux (FR)
(72) Inventeur: MOREAU, Jean-Claude, 16100 Saint Brice (FR); JACOMELLI, Sébastien, 71240 Laives (FR); SERRE DE LOURTIOUX, Quentin, 16100 Chateaubernard (FR)
(74) Mandataire: Benech, Frédéric
(86) Numéro de dépôt international: PCT/FR2013/051025
(87) Numéro de publication internationale: WO 2013/167845

(56) Documents cités:
- EP-A2- 0 279 754
- FR-A1- 2 720 052
- FR-A1- 2 757 833
- FR-A1- 2 761 341
- GB-A- 2 280 892
- US-A1- 2006 163 333
- US-A1- 2011 204 127
- US-A1- 2011 204 131

## Description

La présente invention concerne une boîte en matière en feuille de carton ondulé présentant une section polygonale comportant des parois latérales, une paroi supérieure formant le dessus de la boîte et une paroi inférieure formant le fond.

Elle concerne également des flans pour la constitution d'une telle boîte.

Elle trouve une application particulièrement importante, bien que non exclusive, dans le domaine des boîtes gerbables sur palette, qui peuvent avoir tendance à glisser les unes par rapport aux autres lors de leur manipulation pendant les phases de transport.

On connaît déjà des systèmes de centrage de boîtes permettant d'éviter leur glissement, par tenons latéraux venant coopérer avec des orifices placés sur les arêtes, ou à proximité.

US 2011/0204127, US 2006/0163333 et US 2011/0204131 décrivent de tels systèmes.

De tels systèmes sont fragiles et ne résistent pas aux manipulations répétées.

On connaît également (FR 2 311 717) des emballages dont le couvercle est formé de rabats dont certains de forme complémentaire à celles d'échancrures ménagées dans le fond également formé de rabats, permettant un encastrement et donc un blocage latéral.

Ce mode de réalisation ne convient pas au faible grammage et ne permet pas toujours un empilage parfaitement vertical, du fait des décalages pouvant exister lors de la formation de la caisse.

La présente invention vise à fournir une boîte en feuille de carton ondulé, répondant mieux que celles antérieurement connues aux exigences de la pratique, en particulier parce que d'une part elle propose un centrage des boîtes l'une sur l'autre autorisant un glissement et une mise en place latérale avant emboîtement et blocage sans risquer d'abimer les moyens de centrage qui vont être utilisés et d'autre part en ce qu'elle autorise une formation des boîtes simple et peu couteuse.

Avec l'invention il va donc être possible d'éviter tout glissement des boîtes lorsqu'elles sont empilées les unes sur les sur les autres lors de leur palettisation et de permettre ainsi l'utilisation de grammage léger, et ce en évitant l'utilisation d'accessoires de palettisation coûteux et générateurs de manutention supplémentaire.

Dans ce but, la présente invention propose notamment une boîte de matière en feuille de carton ondulé selon la revendication 1.

Par portion bombée on entend une portion légèrement en saillie par rapport à la surface de la paroi supérieure, tout en étant encore sensiblement dans le même plan que cette dernière.

Par portion de surface ajourée de forme complémentaire on entend un évidement plan dimensionné de telle façon que la partie au portion bombée qui y est insérée vienne en butée sur au moins une partie de la périphérie de l'évidement ce qui permet de bloquer les mouvements longitudinaux et transversaux dans le plan horizontal d'une boîte par rapport à l'autre.

Dans des modes de réalisation avantageux, on a de plus recours à l'une et/ou à l'autre des dispositions suivantes :
- La portion bombée est formée par une languette partiellement découpée dans la paroi supérieure, reliée d'un côté à la zone de jonction entre ladite paroi supérieure et une paroi latérale adjacente, par un côté déformable par pliage, et découpée sur ses autres côtés par rapport à ladite paroi supérieure (et qui va se soulever légèrement pour adopter une forme bombée ou inclinée de quelques degrés, par exemple 3 à 5° par rapport à la surface de la paroi lorsqu'elle est conformée) ;
- la paroi supérieure est formée au moins en partie par un rabat solidarisé via une ligne de jonction non rectiligne et/ou non alignée de façon continue avec une paroi latérale correspondante, la partie non alignée étant située au droit desdites portions bombées pour former le côté déformable par pliage lors de la formation de la boîte.

Par non alignée de façon continue on entend une ligne de jonction comprenant une première portion (en une ou plusieurs parties) parallèle et située à une première distance d du fond de la boîte et au moins une deuxième portion située à une deuxième distance d+e dudit fond.

La ligne de jonction non rectiligne et/ou la ou les partie(s) non alignée(s) située(s) à la distance d+e s'étendent vers l'extérieur au droit ou sensiblement au droit de la partie destinée à être bombée.

Lors du pliage du rabat, ce désalignement génère mécaniquement le bombement de la portion.

En d'autres termes, la caractéristique dimensionnelle sur les lignes de jonction non rectilignes ou non alignées entraîne ainsi un vrillage et/ou un soulèvement et/ou un bombement de ladite portion découpée sur ses autres côtés, lorsque les rabats sont pliés et fixés rigidement par collage;

Avantageusement e est compris entre 1/4 et 1 épaisseur du carton ondulé, par exemple égal à la moitié de ladite épaisseur, par exemple e compris entre 0.5 et 4 mm ;
- la paroi inférieure et les parois latérales sont formées par une barquette et la paroi supérieure par un couvercle ;
- la boîte est à huit côtés, à savoir, quatre parois latérales principales et quatre parois latérales intermédiaires, formant coins coupés ;
- la boîte comprend au moins deux portions bombées symétriques par rapport au centre de la boîte ;
- la boîte comprend deux jeux de deux portions bombées symétriques par rapport à l'axe transversal de la boîte ;
- la paroi supérieure est formée au moins en partie par deux rabats, les portions bombées étant prédécoupées dans le rabat correspondant par une ligne en forme de **Ω** écrasé dont le sommet est dirigé vers l'intérieur de la boîte.

L'invention propose également un flan permettant d'obtenir une telle boîte.

Elle propose également et notamment un flan ou un ensemble de flans de matière en feuille de carton ondulé destiné à former une boîte à section polygonale comportant des parois latérales, une paroi supérieure et une paroi inférieure formant le fond de la boîte, caractérisé en ce que la paroi supérieure est formée par au moins un rabat solidarisé avec le haut de la paroi latérale adjacente via une ligne de jonction présentant au moins une partie de ligne non rectiligne et/ou non alignée avec le reste de la ligne formant ligne de pliage, et au moins une portion partiellement découpée dans ledit rabat au droit ou sensiblement au droit et à proximité de ladite partie de ligne non rectiligne, pour former une portion bombée en saillie par rapport à la surface du dessus de la boîte lors de la formation de ladite boîte, et en ce que le fond comprend au moins une portion de surface ajourée correspondante au droit et de forme complémentaire avec ladite portion bombée.

Par à proximité, il faut entendre suffisamment prêt pour que la portion partiellement découpée soit affectée dans sa forme lors du pliage, pour adopter une configuration bombée, par exemple à une distance de 1/2 à 3 épaisseurs de carton, ou de quelques millimètres, par exemple de 5 mm à 15 mm de la ligne de pliage.

Avantageusement, le flan comprend quatre rabats formant la paroi inférieure du fond et la paroi supérieure comprend au moins deux portions partiellement découpées, symétriques par rapport au centre du flan pour constituer les parties bombées lors de la formation de la boîte.

Dans un autre mode de réalisation avantageux, l'ensemble de flans comprend un premier flan pour former le fond de la boîte et un deuxième flan formant la paroi supérieure, ladite paroi supérieure comprenant au moins deux portions partiellement découpées, symétriques par rapport au centre du deuxième flan, pour constituer les parties bombées lors de la formation de la boîte.

Avantageusement le flan ou l'ensemble de flans comprend deux jeux de deux portions partiellement découpées, symétriques par rapport à l'axe transversal du flan.

Egalement avantageusement le flan ou l'ensemble de flans comprend deux rabats pour former au moins en partie la paroi supérieure, et/ou les portions partiellement prédécoupées sont découpées dans la paroi supérieure par une ligne en forme de Ω écrasé dont le sommet est dirigé du côté opposé à la ligne de pliage correspondante.

L'invention sera mieux comprise à la lecture de la description qui suit de modes de réalisation donnés ci-après à titre d'exemples non limitatifs. La description se réfère aux dessins qui l'accompagnent dans lesquels :
La figure 1 est vue de dessus en plan, d'un flan selon un premier mode de réalisation de l'invention.
La figure 1A est un détail de la figure 1.
La figure 2 est une vue en perspective montrant l'emboîtement de deux boîtes obtenues à partir du flan de la figure 1.
La figure 3 est une vue de dessus en plan d'un flan selon un deuxième mode de réalisation de l'invention.
Les figures 4 et 5 sont des vues en perspective par le dessus montrant l'emboîtement de deux boîtes avec parties bombées selon un autre mode de réalisation de l'invention.

Dans la suite de la description on utilisera dans la mesure du possible les mêmes numéros de référence pour désigner les mêmes éléments ou des éléments similaires.

La figure 1 montre un flan 1 de matière en feuille de carton ondulé, par exemple de 3 mm d'épaisseur, destiné à former une boîte à section rectangulaire.

Le flan 1 comporte une ceinture de quatre parois ou volets principaux 3, 4, 5, 6 séparés par des volets intermédiaires 7, 8, 9 et 10 reliés entre eux par des lignes de pliage 11 parallèles.

La ceinture 2 comporte également à son extrémité, une languette 12 de collage qui est amenée à coopérer avec le volet intermédiaire 10 situé à l'autre extrémité du flan.

Le flan 1 comprend deux séries 13 et 14 de rabats.

Plus précisément il comprend une série 13 munie de deux rabats 15 identiques, sensiblement rectangulaires présentant des bords latéraux ayant des extrémités en biais du côté de la ceinture pour former une paroi supérieure occupant la totalité de la surface de la boîte formée à partir du flan, et deux rabats 16 également identiques entre eux, de forme similaire aux rabats 15.

Chacun des rabats est relié au volet adjacent, pour les rabats 15 respectivement aux volets 3 et 5, et pour les rabats 16 respectivement aux volets 4 et 6, par des lignes de pliage ou raineurs 17.

Les deux rabats 16 comportent au niveau des lignes de pliage 17 deux évidements rectangulaires 18 qui seront précisés ci-après.

Selon le mode de réalisation de l'invention plus particulièrement décrit ici, le flan comporte également une deuxième série 14 de rabats, comprenant deux types de rabats, à savoir des rabats 19 sensiblement rectangulaires, avec bords latéraux présentant un angle inférieur pour s'adapter aux coins coupés formés par les volets 7, 8, 9, 10, attachés aux volets 3 et 5 par des lignes de pliage 20, et des rabats 21 de forme similaire aux rabats 19, rattachés aux volets 4 et 6 par des lignes de pliage 22.

Les lignes de pliage 22 sont des lignes de jonction non rectilignes et/ou non alignées de façon continue, qui se divisent en trois parties alignées 24, 24' et 24'' formant ligne de pliage, séparées deux à deux par deux parties désalignées 25, 25' qui lors du pliage de la caisse vont entrainer comme on va le voir la forme bombée recherchée.

Des languettes 26, propres à former les portions bombées de la boîte une fois formée, sont prévues. Elles sont constituées par des portions prédécoupées dans le rabat 21 correspondant par une ligne 27 en forme de Ω écrasé dont le sommet est dirigé vers l'extérieur du rabat.

Au droit et en vis à vis de ces languettes 26 destinées à être en excroissance se trouvent, sur le fond formé par les rabats 16, les portions évidées 18 de forme rectangulaire présentant au moins en partie une forme complémentaire, et qui vont pouvoir venir s'encastrer dans les parties bombées lors de la formation de la boîte.

L'un des côtés des évidements 18 est légèrement en chevauchement avec la ligne de pliage 17, pour pouvoir permettre l'encastrement de la partie bombée, par exemple d'une valeur comprise entre 0 mm et e, par exemple sur 0, 5 mm ou 1 mm.

On a présenté sur la figure 1A une vue agrandie de la portion destinée à former la portion bombée faisant apparaître le décalage e entre les portions 24, 24' et 25 des lignes de pliage 22.

La languette 26, de forme rectangulaire, prédécoupée sur trois de ses côtés en forme de Ω, est reliée au reste du rabat par la partie 28, la distance h entre les bords sensiblement parallèles à la ligne de pliage 24, de l'Ω étant ici et par exemple égale à 1, 5 à 3 fois l'épaisseur du carton, par exemple comprise entre 3 et 8 mm, par exemple 5 mm.

Ces dispositions vont entrainer la forme bombée particulière.

On a représenté sur la figure 2 deux boîtes 30 et 31 empilées l'une sur l'autre en position d'encastrement.

La boîte du dessus 30 comporte quatre évidements 18, qui viennent coopérer avec les languettes 26, au droit desquels ils se trouvent et qui forment les portions bombées 32, obtenues grâce au décalage de la ligne ou raineur 25, qui à la fermeture du rabat impose à la languette prédécoupée 26 de se soulever légèrement.

La figure 3 illustre un autre mode de réalisation d'un flan 33 à huit côtés, avec une seule languette 26 centrée par rapport au rabat 20 et un évidement complémentaire 18 par rabat 16.

Chacun de ces évidements rectangulaire comporte un côté prédécoupé sur la ligne de pliage 17 correspondante et/ou légèrement à cheval, par exemple en dépassant d'un tiers ou d'une demi épaisseur du carton ondulé de ladite ligne de pliage 17.

On a représenté sur les figures 4 et 5, un autre exemple de pile de boîtes 34, 34' parallélépipédiques, réalisées selon un autre mode de réalisation de l'invention, mettant en oeuvre un couvercle C formant la paroi supérieure chapotant en totalité (ou partiellement) un plateau inférieur P formant la paroi inférieure. Ici les portions bombées 35, au lieu de présenter une forme sensiblement rectangulaire, présentent une forme arrondie en portion de cercle, et coopéreront donc avec des évidements 36 de forme complémentaire également en forme de portion de cercle (demi-cercles par exemple).

On va maintenant décrire le mode de formation d'une boîte selon l'invention en référence aux figures 1 et 2.

A partir du flan 1 de la figure 1 on forme la boîte par repliage des faces latérales.

Pour se faire on forme la caisse par pliage, après encollage de la languette 12, de façon automatique, des faces latérales longitudinales 3, 4, 5, 6 par exemple autour d'un mandrin de forme complémentaire à la boîte à former, puis on replie les rabats 15 préalablement encollés sur lesquels on vient ensuite appliquer à l'extérieur, les rabats 16 que l'on fixe donc dessus par collage.

Puis, après remplissage de la caisse on vient refermer la paroi supérieure en repliant tout d'abord les rabats 19 préalablement encollés sur lesquels on vient ensuite appliquer les rabats 20 qui sont pliés autour des lignes de pliage correspondantes 22.

Lors du pliage, le décalage des lignes 24, 24', 24'' avec les lignes 25, 25' entraine alors structurellement, au moment de la formation, un effet de bombement ou léger soulèvement des languettes ou portions prédécoupées 26.

Cet effet de bombement qui donne une excroissance ou légère saillie (par exemple 2 à 10 mm) par rapport à la surface de la face supérieure de la boîte, va permettre de créer un élément centreur agencé pour s'encastrer dans les surfaces ajourées ou évidements 18 du fond de la caisse.

Selon le grammage et l'épaisseur du carton ondulé on obtient un effet ressort plus ou moins prononcé que l'homme du métier pourra ajuster en fonction de l'utilisation de la boîte (du fait notamment du poids des produits mis dans la boîte).

On obtient ainsi grâce à un tel encastrement une excellente stabilité entre les boîtes et ce de façon simple.

Comme il va de soi et comme il résulte également de ce qui précède, la présente invention ne se limite pas aux modes de réalisation plus particulièrement décrits. Elle en embrasse au contraire toutes les variantes et notamment celles où la forme des portions bombées est différente, celles où les rabats ou languettes sont trapézoïdaux ou rectangulaires, collés sur un rabat adjacent ou sur une face latérale à l'extérieur et présentent les formes liées à une caisse à huit côtés avec pans coupés et/ou une caisse simplement à quatre parois latérales, ou encore le cas où le fond est formé d'une seule pièce et la partie supérieure de quatre rabats, ou l'inverse, le cas ou la partie supérieure de la caisse est formée par un couvercle s'encastrant ou chapotant dans la partie inférieure formant plateau avec laquelle elle est fixée par collage et/ou par encastrement de languettes, séparables l'un de l'autre de façon aisée ou non, par simple traction latérale externe.

## Revendications

1. Boîte de matière en feuille de carton ondulé présentant une section polygonale, comportant des parois latérales (3,4,5,6), une paroi supérieure (21) formant le dessus de la boîte et une paroi inférieure (16) formant le fond de la boîte,
**caractérisée en ce que** le dessus de la boîte comprend au moins une portion bombée légèrement en saillie par rapport à la surface de la paroi supérieure, tout en étant encore sensiblement dans le même plan que cette dernière, découpée dans la paroi supérieure
**en ce que** le fond comprend au moins une portion de surface ajourée (18)
correspondante de forme complémentaire avec ladite portion bombée, au droit de cette dernière et agencée pour s'encastrer dans la portion bombée de la boîte du dessous
et **en ce que** ladite portion bombée est formée par une languette (26)
partiellement découpée dans la paroi supérieure, reliée d'un côté à la zone de jonction entre ladite paroi supérieure et une paroi latérale adjacente par un côté déformable par pliage, et découpée sur ses autres côtés par rapport à ladite paroi supérieure.

2. Boîte selon la revendication 1, **caractérisée en ce que** la paroi supérieure (21) est formée au moins en partie par un rabat (21) solidarisé via une ligne de jonction (22) non rectiligne et/ou non alignée de façon continue, avec une paroi latérale correspondante (4,6), la partie non alignée étant située au droit desdites portions bombées pour former le côté déformable par pliage lors de la formation de la boîte.

3. Boîte selon l'une quelconque des revendications 1 et 2, **caractérisée en ce que** la paroi supérieure est formée au moins en partie par deux rabats (21), les portions bombées étant prédécoupées dans le rabat correspondant par une ligne en forme de Q écrasé dont le sommet est dirigé vers l'intérieur de la boîte.

4. Boîte selon l'une quelconque des revendications précédentes, **caractérisée en ce que** la paroi inférieure et les parois latérales sont formées par une barquette et la paroi supérieure par un couvercle.

5. Boîte selon l'une quelconque des revendications précédentes, **caractérisée en ce que** elle comprend au moins deux portions bombées, symétriques par rapport au centre de la boîte.

6. Boîte selon l'une quelconque des revendications précédentes, **caractérisée en ce que** elle comprend deux jeux de deux portions bombées symétriques par rapport à l'axe transversal de la boîte.

7. Flan ou ensemble de flans de matière en feuille de carton ondulé destiné à former une boîte à section polygonale comportant des parois latérales, une paroi supérieure et une paroi inférieure formant le fond de la boîte, **caractérisé en ce que** la paroi supérieure est formée par au moins un rabat (21) solidarisé avec le haut de la paroi latérale adjacente (4,6) via une ligne de jonction (22) présentant au moins une partie de ligne non rectiligne et/ou non alignée avec le reste de la ligne formant ligne de pliage, et au moins une portion partiellement découpée dans ledit rabat au droit ou sensiblement au droit et à proximité de ladite partie de ligne non rectiligne, pour former une portion bombée en saillie par rapport à la surface du dessus de la boîte lors de la formation de ladite boîte, et **en ce que** le fond comprend au moins une portion de surface ajourée (18) correspondante au droit et de forme complémentaire avec ladite portion bombée.

8. Flan ou ensemble de flans selon la revendication 7, **caractérisé en ce que** la ligne de jonction (22) comprend une première portion parallèle et située à une première distance d de la jonction de la paroi inférieure avec ladite paroi latérale, et au moins une deuxième portion située à une deuxième distance d + e de ladite jonction de la paroi inférieure, avec e compris entre 1 et 5 mm.

9. Flan selon l'une des revendications 7 et 8, **caractérisé en ce que** le flan comprend quatre rabats (15, 16) formant la paroi inférieure du fond et la paroi supérieure comprend au moins deux portions partiellement découpées, symétriques par rapport au centre du flan pour constituer les parties bombées lors de la formation de la boîte.

10. Ensemble de flans selon l'une des revendications 7 et 8, **caractérisé en ce que** il comprend un premier flan pour former le fond de la boîte et un deuxième flan formant la paroi supérieure, ladite paroi supérieure comprenant au moins deux portions partiellement découpées, symétriques par rapport au centre du deuxième flan, pour constituer les parties bombées lors de la formation de la boîte.

11. Flan ou ensemble de flans selon l'une quelconque des revendications 8 à 10, **caractérisé en ce que** il comprend deux jeux de deux portions partiellement découpées, symétriques par rapport à l'axe transversal du flan.

12. Flan ou ensemble de flans selon l'une quelconque des revendications 7 à 11, **caractérisé en ce que** les portions partiellement découpées sont découpées dans la paroi supérieure par une ligne en forme de Q écrasé dont le sommet est dirigé du côté opposé à la ligne de pliage correspondante.

13. Flan ou ensemble de flans selon l'une quelconque des revendications 7 à 12, **caractérisé en ce que** il comprend deux rabats (19,21) pour former au moins en partie la paroi supérieure.

## Patentansprüche

1. Schachtel aus einem Wellpappbogenmaterial mit einem vieleckigen Querschnitt, umfassend Seitenwände (3, 4, 5, 6), eine das Oberteil der Schachtel bildende obere Wand (21) und eine den Boden der Schachtel bildende untere Wand (16),
**dadurch gekennzeichnet,**
**dass** das Oberteil der Schachtel mindestens einen konvexen, in Bezug auf die Oberfläche der oberen Wand leicht vorspringenden und dabei im Wesentlichen noch in derselben Ebene wie diese befindlichen Abschnitt aufweist, welcher in der oberen Wand ausgeschnitten ist,
der Boden mindestens einen entsprechenden durchbrochenen Flächenbereich (18) aufweist, der komplementär zu dem konvexen Abschnitt ausgebildet ist, rechtwinkelig hierzu und so angeordnet ist, dass er in den konvexen Abschnitt der darunter liegenden Schachtel greift, und
der konvexe Abschnitt durch eine teilweise in der oberen Wand ausgeschnittene Lasche (26) gebildet ist, die auf einer Seite über eine durch Faltung verformbare Seite mit dem Verbindungsbereich zwischen der oberen Wand und einer angrenzenden Seitenwand verbunden ist und auf den anderen Seiten in Bezug auf die obere Wand ausgeschnitten ist.

2. Schachtel nach Anspruch 1,
**dadurch gekennzeichnet,**
**dass** die obere Wand (21) mindestens teilweise durch ein Umklappteil (21) gebildet ist, das über eine nicht geradlinige und/oder nicht durchgehend fluchtende Verbindungslinie (22) mit einer entsprechenden Seitenwand (4, 6) fest verbunden ist, wobei der nicht fluchtende Teil rechtwinkelig zu den konvexen Abschnitten angeordnet ist, um bei der Bildung der Schachtel die durch Faltung verformbare Seite zu bilden.

3. Schachtel nach einem der Ansprüche 1 und 2,
**dadurch gekennzeichnet,**
**dass** die obere Wand mindestens teilweise durch zwei Umklappteile (21) gebildet ist, wobei die konvexen Abschnitte in dem entsprechenden Umklappteil durch eine Linie in Form eines abgeflachten Ω vorgeschnitten sind, dessen Scheitel zum Inneren der Schachtel gerichtet ist.

4. Schachtel nach einem der vorhergehenden Ansprüche,
**dadurch gekennzeichnet,**
**dass** die untere Wand und die Seitenwände durch eine Schale und die obere Wand durch einen Deckel gebildet sind.

5. Schachtel nach einem der vorhergehenden Ansprüche,
**dadurch gekennzeichnet,**
**dass** sie mindestens zwei konvexe, in Bezug auf die Mitte der Schachtel symmetrische Abschnitte aufweist.

6. Schachtel nach einem der vorhergehenden Ansprüche,
**dadurch gekennzeichnet,**
**dass** sie zwei Sätze von konvexen, in Bezug auf die Querachse der Schachtel symmetrischen Abschnitten umfasst.

7. Zuschnitt oder Anordnung von Zuschnitten aus einem Wellpappbogenmaterial, welche(r) dazu bestimmt ist, eine Schachtel mit einem vieleckigen Querschnitt, umfassend Seitenwände, eine obere Wand und eine den Boden der Schachtel bildende untere Wand, zu bilden,
**dadurch gekennzeichnet,**
**dass** die obere Wand durch mindestens ein Umklappteil (21) gebildet ist, das mit dem oberen Bereich der benachbarten Seitenwand (4, 6) über eine Verbindungslinie (22) fest verbunden ist, die mindestens einen nicht geradlinigen und/oder nicht mit der restlichen, eine Faltlinie bildenden Linie fluchtenden Linienabschnitt und mindestens einen teilweise in dem Umklappteil rechtwinkelig oder im Wesentlichen rechtwinkelig zu dem nicht geradlinigen Linienabschnitt und in dessen Nähe ausgeschnittenen Abschnitt aufweist, um bei der Bildung der Schachtel einen konvexen, in Bezug auf die Oberfläche des Schachteloberteils vorspringenden Abschnitt zu bilden, und dass der Boden mindestens einen entsprechenden durchbrochenen Flächenbereich (18) aufweist, der komplementär zu dem konvexen Abschnitt ausgebildet ist und rechtwinkelig hierzu angeordnet ist.

8. Zuschnitt oder Anordnung von Zuschnitten nach Anspruch 7,
**dadurch gekennzeichnet,**
**dass** die Verbindungslinie (22) einen ersten um einen ersten Abstand d von der Verbindung zwischen unterer Wand und Seitenwand beabstandeten und parallel verlaufenden Abschnitt und mindestens einen zweiten Abschnitt aufweist, der um einen zweiten Abstand d + e von der Verbindung der unteren Wand beabstandet ist, wobei e zwischen 1 und 5 mm liegt.

9. Zuschnitt nach einem der Ansprüche 7 und 8,
**dadurch gekennzeichnet,**
**dass** der Zuschnitt vier Umklappteile (15, 16) aufweist, welche die untere Wand des Bodens bilden, und die obere Wand mindestens zwei teilweise ausgeschnittene, in Bezug auf die Mitte des Zuschnitts symmetrische Abschnitte aufweist, um bei der Bildung der Schachtel die konvexen Abschnitte zu bilden.

10. Anordnung von Zuschnitten nach einem der Ansprüche 7 und 8,
**dadurch gekennzeichnet,**
**dass** wie einen ersten Zuschnitt zur Bildung des Schachtelbodens und einen zweiten Zuschnitt zur Bildung der oberen Wand aufweist, wobei die obere Wand mindestens zwei teilweise ausgeschnittene, in Bezug auf die Mitte des zweiten Zuschnitts symmetrische Abschnitte aufweist, um bei der Bildung der Schachtel die konvexen Abschnitte zu bilden.

11. Zuschnitt oder Anordnung von Zuschnitten nach einem der Ansprüche 8 bis 10,
**dadurch gekennzeichnet,**
**dass** er/sie zwei Sätze von zwei teilweise ausgeschnittenen, in Bezug auf die Querachse des Zuschnitts symmetrischen Abschnitten aufweist.

12. Zuschnitt oder Anordnung von Zuschnitten nach einem der Ansprüche 7 bis 11, **dadurch gekennzeichnet,**
**dass** die teilweise ausgeschnittenen Abschnitte in der oberen Wand durch eine Linie in Form eines abgeflachten Ω geschnitten sind, dessen Scheitel zu der Seite gerichtet ist, die der entsprechenden Faltlinie gegenüberliegt.

13. Zuschnitt oder Anordnung von Zuschnitten nach einem der Ansprüche 7 bis 12, **dadurch gekennzeichnet,**
**dass** er/sie zwei Umklappteile (19, 21) aufweist, um die obere Wand mindestens teilweise zu bilden.

## Claims

1. Box made of corrugated cardboard sheet material having a polygonal section, comprising side walls (3, 4, 5, 6), an upper wall (21) forming the top of the box and a lower wall (16) forming the bottom of the box,
**characterised in that** the top of the box includes at least one convex portion projecting slightly in relation to the surface of the upper wall, while also being substantially in the same plane as the latter, cut out from the upper wall,
**in that** the bottom includes at least one corresponding apertured surface portion (18) of complementary shape to said convex portion, opposite the latter and arranged to fit inside the convex portion of the box from underneath,
and **in that** said convex portion is formed by a tongue (26) partially cut out from the upper wall, connected on one side to the junction zone between said upper wall and an adjacent side wall by a side which is deformable by bending, and cut out on its other sides relative to said upper wall.

2. Box according to claim 1, **characterised in that** the upper wall (21) is formed at least partly by a flap (21) integrally connected via a junction line (22) which is non-rectilinear and/or not continuously aligned, to a corresponding side wall (4, 6), the non-aligned portion being situated opposite said convex portions in order to form the side which is deformable by bending during formation of the box.

3. Box according to any one of claims 1 and 2, **characterised in that** the upper wall is formed at least partly by two flaps (21), the convex portions being cut out beforehand from the corresponding flap by a line in the shape of a flattened Ω of which the apex is directed towards the interior of the box.

4. Box according to any one of the preceding claims, **characterised in that** the lower wall and the side walls are formed by a tub and the upper wall by a lid.

5. Box according to any one of the preceding claims, **characterised in that** it includes at least two convex portions which are symmetrical to the centre of the box.

6. Box according to any one of the preceding claims, **characterised in that** it includes two sets of two convex portions which are symmetrical to the transverse axis of the box.

7. Blank or set of blanks made of corrugated cardboard sheet material designed to form a box of polygonal section comprising side walls, an upper wall and a lower wall forming the bottom of the box, **characterised in that** the upper wall is formed by at least one flap (21) integrally connected to the top of the adjacent side wall (4, 6) via a junction line (22) having at least one line portion which is non-rectilinear and/or non-aligned with the remainder of the line forming the bending line, and at least one portion partially cut out from said flap opposite or substantially opposite and in the proximity of said non-rectilinear line portion, in order to form a convex portion projecting in relation to the surface of the top of the box during formation of said box, and **in that** the bottom includes at least one corresponding apertured surface portion (18) opposite and of complementary shape to said convex portion.

8. Blank or set of blanks according to claim 7, **characterised in that** the junction line (22) includes a first portion parallel and situated at a first distance d from the junction of the lower wall with said side wall, and at least one second portion situated at a second distance d + e from said junction of the lower wall, where e is between 1 and 5 mm.

9. Blank according to one of claims 7 and 8, **characterised in that** the blank includes four flaps (15, 16) forming the lower wall of the bottom, and the upper wall includes at least two partially cut-out portions which are symmetrical in relation to the centre of the blank in order to form the convex portions during formation of the box.

10. Set of blanks according to one of claims 7 and 8, **characterised in that** it includes a first blank for forming the bottom of the box and a second blank forming the upper wall, said upper wall including at least two partially cut-out portions which are symmetrical in relation to the centre of the second blank, in order to form the convex portions during formation of the box.

11. Blank or set of blanks according to any one of claims 8 to 10, **characterised in that** it includes two sets of two partially cut-out portions which are symmetrical to the transverse axis of the blank.

12. Blank or set of blanks according to any one of claims 7 to 11, **characterised in that** the partially cut-out portions are cut out from the upper wall by a line in the form of a flattened Ω of which the apex is directed on the opposite side to the corresponding bending line.

13. Blank or set of blanks according to any one of claims 7 to 12, **characterised in that** it includes two flaps (19, 21) for forming at least partly the upper wall.
